# EUROPÄISCHE PATENTSCHRIFT

(11) **EP 0 659 669 B1**
(45) Veröffentlichungstag und Bekanntmachung des Hinweises auf die Patenterteilung: **04.06.1997**
(21) Anmeldenummer: 94120471.1
(22) Anmeldetag: 22.12.1994
(51) Int. Cl.: B65H 31/30, B65B 25/14, B07C 1/02

(54) **Vorrichtung zum Einbringen von hintereinander gestapelten Kuverts in eine wannenförmige Box**
Device for introducing envelopes piled on edge in an open box
Dispositif pour introduire des enveloppes empilées sur leur chant dans un bac

(30) Priorität: 23.12.1993 DE 4344114
(43) Veröffentlichungstag der Anmeldung: 28.06.1995
(73) Patentinhaber: HSW GmbH Paper Output Management, D-86153 Augsburg (DE)
(72) Erfinder: Welz, Xaver U., Dipl.-Ing., D-86459 Gessertshausen (DE); Hilber, Walter, D-86438 Kissing (DE); Spangenberg, Hubert, D-86169 Augsburg (DE)
(74) Vertreter: Charrier, Rolf, Dipl.-Ing.

(56) Entgegenhaltungen:
- DE-A- 2 546 594
- DE-A- 3 641 859
- FR-A- 2 680 121
- US-A- 3 562 775

## Beschreibung

Postboxen werden von der Post für die Anlieferung von Massensendungen verlangt. Bislang wurden diese Massensendungen von Hand in die genannten Boxen eingelegt. Dies erwies sich jedoch als umständlich und aufwendig.

Die DE 41 17 434 A1 zeigt eine Vorrichtung zum Stapeln und stangenförmigen Abtransport von leeren Briefumschlägen. Zum Einbringen gefüllter Kuverts, die eine unterschiedliche Füllstärke aufweisen können, in eine wannenförmige Box, wäre diese bekannte Anordnung jedoch ungeeignet, weil die den Stapeltisch verlassende Stapelstange nicht einfach von hinten bis auf Anschlag in eine nachgeordnete Füllstation eingeschoben werden könnte. Abgesehen davon fehlt auch jeder Hinweis auf eine geeignete Füllstation.

Dasselbe gilt für die Anordnungen wie sie den Druckschriften DE 42 02 540 A1 und DE 36 41 859 C2 entnehmbar sind. Insbesondere ist diesen Druckschriften keine Vorrichtung zum Abfüllen der gestapelten Kuverts entnehmbar, die sich für die dichte Befüllung von Postboxen eignet.

Es besteht daher die Aufgabe, eine derartige Vorrichtung so auszubilden, daß sie sich für die schnelle und einfache Befüllung von Postboxen eignet.

Gelöst wird diese Aufgabe mit den kennzeichnenden Merkmalen des Anspruchs 1. Vorteilhafte Ausgestaltungen sind den Unteransprüchen entnehmbar.

Zwei Ausführungsbeispiele der Erfindung werden im folgenden unter Bezugnahme auf die begleitenden Zeichnungen näher erläutert. Diese zeigen:
- **Fig. 1**: eine Seitenansicht einer ersten Ausführungsform einer erfindungsgemäßen Vorrichtung in schematischer Darstellung;
- **Fig. 1a**: eine Seitenansicht einer zweiten Ausführungsform einer erfindungsgemäßen Vorrichtung in schematischer Darstellung;
- **Fig. 2**: eine Draufsicht auf den Stapeltisch der Vorrichtung nach Figur 1;
- **Fig. 2a**: eine Draufsicht auf den Stapeltisch der Vorrichtung nach Figur 1a;
- **Fig. 3**: eine Vorderansicht des Trenn- und Ausstoßschiebers der Vorrichtungen nach den Figuren 1 und 1a;
- **Fig. 4**: eine Seitenansicht des Trenn- und Ausstoßschiebers nach Figur 3;
- **Fig. 5**: eine Vorderansicht der Füllstation der Vorrichtung nach den Figuren 1 und 1a.
- **Fig. 5a**: eine Vorderansicht einer erweiterten Ausführungsform der Füllstation der Vorrichtung nach den Figuren 1 und 1a.

Die in Figur 1 dargestellte Vorrichtung umfaßt einen hier lediglich durch seine Auslegeorgane 1 angedeuteten Senkrechtstapler, dem ein durch voneinander beabstandete, parallele Leisten gebildeter Stapeltisch 2 nachgeordnet ist. Durch den Senkrechtstapler werden aufeinanderfolgende Kuverts 3 in aufrechter Position hintereinander auf dem Stapeltisch 2 abgestellt. Diese Kuverts 3 bilden einen von hinten nachwachsenden, auf dem Stapeltisch 2 nach vorne, im dargestellten Beispiel nach rechts, sich vergrößernden Stapel 4. Die Kuverts 3 können gefüllt oder ungefüllt sein, bei der Befüllung von Postboxen sind sie selbstverständlich gefüllt. Die vorliegende Vorrichtung ist dementsprechend am Ausgang einer Adressiermaschine oder einer entsprechenden Produktionslinie vorgesehen.

Der Stapeltisch 2 ist in Stapelvorschubrichtung ansteigend ausgebildet, wie es durch den in Figur 1 eingezeichneten Neigungswinkel a angedeutet ist. Hierdurch ergibt sich eine gewisse Bremswirkung auf den nach rechts wandernden Stapel, wodurch dieser verdichtet wird. Der hintere, staplernahe Bereich des Stapeltisches 2 ist durch seitliche Bürsten flankiert, welche die einlaufenden Produkte in einer aufrechten Stellung halten und stabilisieren.

Im Bereich des vorderen Endes des Stapeltisches 2 ist ein Tor vorgesehen, das durch eine Anschlagklappeneinrichtung 6 gebildet wird. Diese besteht bei der in den Figuren 1 und 2 dargestellten Ausführungsform, aus zwei seitlichen, federbelasteten Klappen 6a, die um jeweils eine im Bereich eines Randes des Stapeltisches 2 angeordnete, vertikale Achse schwenkbar sind. In der geschlossenen, in Figur 2 mit durchgezogenen Linien gezeichneten Stellung bilden die Klappen 6a einen vorderen Stapelanschlag. Bei entsprechender Kraft in Stapelvorschubrichtung schwenken die Klappen 6a entgegen der Kraft der an ihnen angreifenden Rückstellfedern 6b nach vorne auf und geben den Durchgang frei, wie es in Figur 2 mit unterbrochenen Linien angedeutet ist. Anstelle federbelasteter Klappen können selbstverständlich motorisch gesteuerte oder mechanisch gekoppelte Klappen etc. vorgesehen sein.

Im Bereich zwischen den Bürsten 5 und der Anschlagklappeneinrichtung 6 sind zur Bildung eines Stapelkanals seitliche Führungen 7 vorgesehen, die durch parallele Leisten gebildet werden können. Diese sind seitlich einstellbar.

Eine alternative Ausführungsform der Vorrichtung ist in den Figuren 1a und 2a dargestellt. Bei dieser Ausführungsform ist anstelle der Anschlagklappeneinrichtung 6 ein entlang einer Führung 46 in Stapelvorschubrichtung linear verschiebbarer Stapelanschlag 45 vorgesehen. Der Verschiebeweg dieses Stapelanschlags 45 reicht von der in Figur 1a mit durchgezogenen Linien eingezeichneten Grundstellung vor dem Einlaufschacht 30 bis zu der mit durchgezogenen Linien eingezeichneten Endstellung 47 hinter dem Einlaufschacht 30. Wie aus Figur 2a ersichtlich ist, wird der Stapelanschlag 45 in der Führung 46 durch die Wirkung zweier Federelemente, zB Schraubenfedern 60, mit etwa linearer Kennlinie entgegen der Stapelvorschubrichtung gegen den Stapel 8 gedrückt. Der Stapelanschlag kann auch durch eine geeignete Anlenkung mit dem Schlitten 22 gekoppelt und mit diesem bewegt werden, wobei dann die Feder 60 entfallen kann.

Bei der in den Figuren 1a und 2a dargestellten Ausführungsform wurde außerdem auf die, auch in der ersten Ausführungsform nicht obligatorischen, Bürsten 5 verzichtet.

Bei beiden Ausführungsformen wird, sobald eine entsprechende Stapellänge erreicht ist, von dem auf dem Stapeltisch 2 sich bildenden Stapel 4 jeweils eine Stapelstange 8 vorgegebener Länge abgetrennt und nach vorne ausgeschoben. Die hierzu vorgesehene Stangenbildungs- und -abräumeinrichtung enthält, wie es in den Figuren 1 und 1a dargestellt ist, zwei Arbeitsorgane in Form eines von oben in den Stapel 4 einfahrbaren Trenn- und Ausstoßschiebers 9 und einer von unten in den Stapel 4 einfahrbaren Reststapelstütze 10. Beim Erreichen einer vorgegebenen Stapellänge wird zunächst der Trenn- und Ausstoßschieber 9 von oben in den Stapel 4 eingefahren. Der Trenn- und Ausstoßschieber 9 besitzt eine vergleichsweise große Querschnittsbreite, so daß sich eine breite Stapellücke 11 ergibt, in welche dann die Reststapelstütze 10 eingefahren werden kann. Diese ist so positioniert, daß sie etwa mit der Rückseite des Trenn- und Ausstoßschiebers 9 fluchtet und dementsprechend an der Vorderseite des verbleibenden Reststapels zur Anlage kommt.

Die Reststapelstütze 10 ist als rechenartiger Bügel mit über die Breite des Stapelkanals verteilten Zinken 12 ausgebildet, die so positioniert sind, daß sie zwischen jeweils zwei Leisten des Stapeltisches 2 hindurchgeführt werden können. Der Trenn-und Ausstoßschieber 9 besteht, wie am besten aus den Figuren 2 und 3 erkennbar ist, aus mehreren, mit seitlichem Abstand nebeneinander angeordneten, über die Breite des Stapelkanals verteilten, auf einer durchgehenden Traverse 13 aufgenommenen, vertikalen Leisten 14, die in Richtung der Traversenachse gesehen eine zu einer vertikalen Achse symmetrische Form aufweisen, wie es am besten aus den Figuren 1 bzw. 1a und 4 erkennbar ist. Die Leisten 14 sind an ihrem unteren Ende keilförmig verjüngt, so daß sich eine V-förmige Spitze 15 ergibt. Darüber besitzen die Leisten 14 vorzugsweise parallele Flanken. Es ergibt sich somit ein über die Breite des Stapelkanals durchgehendes Schwert mit parallelen Flanken und tischseitiger Verjüngung. Die große Breite der Leisten 14 führt zu einer entsprechend großen Breite des Spalts 11. Hierdurch werden die die abgetrennte Stapelstange 8 bildenden Kuverts 3 zusammengedrückt. Die symmetrische Querschnittsform des genannten Schwerts ergibt eine gleichmäßige Verdrängung von vorne nach hinten.

Im Bereich des unteren Endes der Spitze 15 des Trenn- und Ausstoßschiebers 9 ist, wie es am besten aus den Figuren 3 und 4 erkennbar ist, eine mit stapeltischparalleler Achse angeordnete Rolle 16 vorgesehen. Die Achse der Rolle 16 verläuft etwa senkrecht zur Stapelvorschubrichtung. Die Rolle 16 kann über die Breite des Stapelkanals durchgehen. Im dargestellten Beispiel erstreckt sich die Rolle 16 lediglich über den Bereich der zwei mittleren Leisten 14. Die Rolle 16 wird mittels eines auf dem Trenn- und Ausstoßschieber 9 angeordneten Motors 17 angetrieben. Hierzu ist die Rolle 16, wie aus Figur 3 erkennbar ist, mit einem mittleren Einstich versehen, auf dem ein Flachriemen 18 läuft, der mittels des Motors 17 angetrieben wird. Die durch den mittleren Einstich gebildeten, seitlichen Bunde sind umfangsseitig mit einem Friktionsbelag 19 versehen. Die Rolle 16 steht, wie aus Figur 4 ersichtlich ist, umfangsseitig über die Spitze 15 vor. Die Drehrichtung der Rolle 16 ist so, daß sich ihre untere Umfangshälfte in Transportrichtung bewegt.

In einer alternativen, nicht dargestellten Ausführungsform kann die Rolle 16 als Rundriemenscheibe ausgeführt sein, wobei dann der darüberlaufende Rundriemen gleichzeitig den Friktionsbelag 19 bildet. Außerdem kann die Rolle 16 auch von der Mittelachse des Trenn- und Ausstoßschiebers 9 entfernt angeordnet sein.

Sobald die Rolle 16 beim Absenken des Trenn- und Ausstoßschiebers 9 mit der oberen Stapelkante in Eingriff kommt, werden die unterhalb der Rolle 16 sich befindenden Kuverts 3 aufgefächert, nach vorne bzw. nach hinten gebogen, wie es in Figur 4 angedeutet ist. Hierdurch wird ein kleiner Anfangsspalt gebildet, in den anschließend der unten keilförmige Trenn- und Ausstoßschieber 9 schonend eingeführt werden kann. Dieser Spalt wird anschließend bis auf die volle Breite des Trenn-und Ausstoßschiebers 9 vergrößert, so daß die Reststapelstütze 10 in den Spalt 11 einfahren kann. Der Durchmesser der Zinken 12 der Reststapelstütze 10 ist, wie aus Figur 2 bzw. 2a ersichtlich ist, wesentlich kleiner als die Breite des Trenn-und Ausstoßschiebers 9, so daß sich keine Kollision ergibt.

Die eingefahrene Reststapelstütze 10 wird mit Stapelbildungsgeschwindigkeit bis in den Bereich der Anschlagklappeneinrichtung 6 bzw. des Stapelanschlags 45 vorbewegt. Beim Erreichen der in den Figuren 1 und 1a mit unterbrochenen Linien angedeuteten vorderen Endstellung dicht neben der Anschlagklappeneinrichtung 6 bzw. dem Stapelanschlag 45 wird die Reststapelstütze 10 unter den Stapeltisch 2 abgesenkt, das heißt in die in den Figuren 1 bzw. 1a links angedeutete, ausgefahrene Position gebracht. Nach Absenken der Reststapelstütze 10 wird der Trenn-und Ausstoßschieber 9 im Schnellgang vorbewegt. Der Vorschubweg reicht dabei über die Anschlagklappeneinrichtung 6 bzw. die Grundstellung des Stapelanschlags 45 hinaus, wie es in den Figuren 1 bzw. 1a mit unterbrochenen Linien verdeutlicht ist. Hierdurch wird die zuvor abgetrennte Stapelstange 8 unter Überwindung der zur Betätigung der Anschlagklappeneinrichtung 6 bzw. des Stapelanschlags 45 erforderlichen Kraft nach vorne ausgeschoben.

Um die Auf- und Abbewegung sowie die Hin- und Herbewegung des Trenn- und Ausstoßschiebers 9 und der Reststapelstütze 10 zu ermöglichen, sind diesen Arbeitsorganen jeweils entsprechende Führungen und Schlitten zugeordnet. Der Trenn- und Ausstoßschieber 9 ist auf einem Schlitten 20 aufgenommen, der auf einer vertikalen Führung 21 verschiebbar gelagert ist. Diese ist ihrerseits an einem Schlitten 22 befestigt, der auf einer horizontalen Führung 23 verschiebbar gelagert ist. Diese reicht über die Anschlagklappeneinrichtung 6 bzw. die Grundstellung des Stapelanschlags 45 hinaus. Der rechenförmige Reststapelhalter 10 ist auf einem zugeordneten Schlitten 25 aufgenommen, der auf einer vertikalen Führung 25 verschiebbar gelagert ist, die ihrerseits an einem Schlitten 26 befestigt ist, der auf einer horizontalen Führung 27 verschiebbar gelagert ist. Diese reicht bis in den Bereich der Anschlagklappeneinrichtung 6 bzw. der Grundstellung des Stapelanschlags 45. Die den Schlitten 20, 22 bzw. 24, 26 jeweils zugeordneten Antriebs- und Steueraggregate sind nicht dargestellt. Hierbei kann es sich beispielsweise um Zylinder-Kolbenaggregate oder Zahnrad-Zahnstangenpaarungen oder dergleichen handeln. Die Steuerung kann durch optische Sensoren oder durch mechanische Anschläge erfolgen.

Die ausgeschobene Stapelstange 8 wird in eine wannenförmige Box 28 eingebracht, wie es am besten aus den Figuren 5 und 5a ersichtlich ist. Die Länge der durch die Stangenbildungs- und Abräumeinrichtung gebildeten Stapelstange 8 ist auf die Boxenabmessungen abgestimmt. Zum Einboxen der Stapelstange 8 ist dem Stapeltisch 2 eine Füllstation 29 nachgeordnet. Diese enthält einen stapeltischseitig offenen Einlaufschacht 30, in den die Stapelstange 8 durch den Trenn- und Ausstoßschieber eingebracht wird. Der Einlaufschacht 30 ist bei der in den Figuren 1 und 2 dargestellten Ausführungsform an seiner in Einfahrrichtung vorderen Seite durch einen festen Anschlag 31 begrenzt. Bei der in den Figuren 1a und 2a dargestellten Ausführungsform wird der Anschlag durch die Endstellung des Stapelanschlags 45 (Stellung 47) gebildet. Zur seitlichen Begrenzung des Einlaufschachts 30 sind seitliche Führungsplatten 32 vorgesehen, deren gegenseitiger Abstand einstellbar sein kann.

Die untere, etwa auf dem Niveau des Stapeltisches 2 angeordnete Begrenzung des Einlaufschachts 30 wird durch eine Bodenklappeneinrichtung 33 gebildet. Diese besteht, wie aus den Figuren 5 und 5a erkennbar ist, aus zwei seitlichen, federbelasteten Klappen 33a, die jeweils um eine seitliche, in Vorschubrichtung verlaufende Achse schwenkbar gelagert sind und an denen jeweils eine zugeordnete Rückstellfeder 33b angreift. Anstelle federbelasteter Klappen können selbstverständlich motorisch gesteuerte oder mechanisch gekoppelte Klappen vorgesehen sein. Die Klappen 33a bilden in der in den Figuren 5 und 5a mit durchgezogenen Linien angedeuteten Schließstellung seitliche Laufschienen für die in den Einlaufschacht 30 einlaufende Stapelstange 8. Bei entsprechender Belastung von oben schwenken die Klappen 33a entgegen der Kraft der an ihnen angreifenden Rückstellfedern 33b seitlich nach unten weg, wie es in den Figuren 5 und 5a mit unterbrochenen Linien angedeutet ist. Hierbei wird der Einlaufschacht 30 an seiner Unterseite geöffnet, so daß eine hierin sich befindende Stapelstange 8 nach unten ausgestoßen werden kann. Hierzu ist ein von oben in den Einlaufschacht 30 einfahrbarer Stempel 34 vorgesehen. Dieser besitzt einen über die Länge des Einlaufschachts 30 durchgehenden Bügel, so daß hiermit die gesamte Füllung des Einlaufschachts 30 ausgestoßen werden kann.

Bei der in Figur 5a dargestellten Ausführungsform sind Verriegelungsstücke 61 und 62 eingezeichnet, welche die Klappen 33a beispielsweise in Position halten. Werden diese Verriegelungsstücke 61 und 62 nach außen gezogen, geben sie die Klappen 33a frei. Die Feder 33 dient in diesem Fall nur zum Zurückhalten der leeren Klappen 33a nach dem Füllvorgang.

Unterhalb des Einlaufschachtes 30 ist eine Box 28 positionierbar, in die eine aus dem Einlaufschacht 30 ausgestoßene Stapelstange 8 eingeführt wird. Die hierbei nach unten geschwenkten Klappen 33a greifen dabei in die Box 28 ein und bilden seitliche Führungsrutschen. Zur Aufnahme der Box 28 ist mit Abstand unterhalb der Bodenklappeneinrichtung 33 ein Boxenaufnahmetisch 35 vorgesehen. Dieser ist im Bereich einer Kante mit einem Anschlag 36 zur Vorgabe der Boxenposition versehen. In einfachen Fällen können stationäre, seitliche Anschläge vorgesehen sein, die zweckmäßig einstellbar sind. Im dargestellten Beispiel ist dem Boxenaufnahmetisch 35 eine quer zum Anschlag 36 bewegbare Abräumeinrichtung zugeordnet, deren Mitnehmer im Stillstand seitliche Boxenanschläge bilden. Die genannte Abräumeinrichtung besteht hier, wie am besten aus den Figuren 5 und 5a erkennbar ist, aus einem unterhalb des Boxenaufnahmetisches angeordneten Bändersatz 37, dessen Bänder quer zum Anschlag 36 verlaufende Mitnehmerleisten 38 tragen. Der Boxenaufnahmetisch 35 besteht aus mit Abstand nebeneinander angeordneten Leisten, zwischen denen die die Mitnehmerleisten 38 mit den Bändern verbindende Verbindungsstege hindurchgreifen können. Die Mitnehmerleisten 38 bilden im Stillstand seitliche Positionsanschläge für die Box 28.

Die Boxen 28 werden im dargestellten Beispiel dem Boxenaufnahmetisch 35 automatisch zugeführt. Hierzu ist ein auf der staplerfernen Seite der Füllstation angeordneten Boxenmagazin 39 vorgesehen, aus dem ein auf der Höhe des Stapleraufnahmetisches 35 angeordneten Zuführband 40 herausführt, welches einen Boxenaufnahmeschacht 41 nach unten abschließt. Der Boxenaufnahmeschacht 41 ist im Abstand von mindestens zwei Boxenhöhen oberhalb des Zuführbands 40 mit seitlichen ein-und ausfahrbaren Anschlagschiebern 42 versehen, durch welche die jeweils untere Box 28 eines Stapels von ineinander gestapelten Boxen zurückgehalten werden kann. Die Boxen 28 können manuell oder maschinell von oben in den Schacht 41 eingebracht werden.

Unterhalb des Zuführbands 40, das mehrere, seitlich voneinander beabstandete Umlaufelemente enthält, ist ein mit zwischen diesen durchführbaren Bügeln versehener Stempel 43 vorgesehen, der zwischen den Umlauforganen des Zuführbandes 40 durchführbar ist. Zum Absenken der jeweils untersten Box des von den Anschlagschiebern 42 zurückgehaltenen Boxenstapels wird der Stempel 43 angehoben und zum Eingriff mit der Unterseite der betreffenden Box 28 gebracht, so daß der Boxenstapel auf dem Stempel 43 ruht. Anschließend werden die Anschlagschieber 42 ausgerückt und der Stempel 43 um einen Boxenabstand abgesenkt. In dieser Position werden die Anschlagschieber 42 wieder eingerückt, wobei diese nun die von unten zweite Box 28 des Boxenstapels zurückhalten. Die auf dem Stempel 43 aufliegende Box 28 kann nunmehr durch weiteres Absenken des Stempels 33 auf dem Zuführband 40 abgestellt werden. Dieses wird so angetrieben, daß die hierauf abgestellte Box 28 dem Boxenaufnahmetisch 35 zugeführt und dort zwischen den seitliche Positionsanschläge bildenden Mitnehmerleisten 38 und dem in Einfahrrichtung vorne positionierten Anschlag 36 positioniert wird. Diese Position befindet sich exakt unterhalb des Einlaufschachts 30.

Bei der in Figur 1a dargestellten Ausführungsform sind zwei Schlitten 48 und 50 mit zurückklappbaren Anschlägen 49 und 51 vorgesehen, durch welche der Boxenstapel auf das Zuführband 40 absenkbar ist. Wenn die Anschläge 49 und 51 zurückgeklappt sind, können die Schlitten 48 und 50 etwas nach oben über den Tragerand einer Box 28 fahren. Daraufhin klappen die Anschläge 49 und 51 wieder ein und heben den Boxenstapel in die dargestellte Position.

Die in Figur 1a dargestellte Ausführungsform weist schließlich beim Kuverteinlauf 57 des Stapeltisches 2 ein oberes und ein unteres Umlaufband 55 und 56 auf. Der Abstand zwischen beiden Umlaufbändern 55 und 56 ist etwas geringer als die Höhe der Kuverts 3. Das einlaufende Kuvert (Bezugszahl 58) biegt sich dadurch nach vorn durch und wird durch den entstehenden Federeffekt schnell in Stapelvorschubrichtung transportiert, worauf es sich an den Kuvertstapel 4 anlegt. Hierdurch wird der Kuverteinlauf 57 schnell wieder frei für nachfolgende Kuverts 3.

## Patentansprüche

1. Vorrichtung zum Einbringen von hintereinander gestapelten Kuverts in eine wannenförmige Box (28), mit einem einem Senkrechtstapler (1) nachgeordneten, eine erste Ebene definierenden Stapeltisch (2), dem eine in Tischlängsrichtung und quer hierzu bewegbare Arbeitsorgane (9, 10) aufweisende Stangenbildungs- und -abräumeinrichtung zugeordnet ist und einer nach dem Stapeltisch (2) angeordneten Füllstation (29), **dadurch gekennzeichnet**, daß die Füllstation (29) in Verlängerung des Stapeltisches (2) angeordnet und einer in Stapelvorschubrichtung freigebbaren Anschlageinrichtung (6, 45) nachgeordnet ist und einen Einlaufschacht (30) aufweist, in den ein etwa quer zur Stapelvorschubrichtung bewegbarer Stempel (34) einfahrbar ist und der auf der stempelfernen Seite durch eine unter Last in Stempelvorschubrichtung öffnende Klappeneinrichtung (33) begrenzt ist, die von einem in einer zweiten Ebene angeordneten Aufnahmetisch (35) für die Box (28) unterfaßt ist.

2. Vorrichtung nach Anspruch 1, **dadurch gekennzeichnet**, daß die Stangenbildungs-und -abräumeinrichtung genau zwei Arbeitsorgane aufweist, wobei das erste Arbeitsorgan als Trenn- und Ausstoßschieber (9) ausgebildet ist, der in einer hinteren, staplernahen Endstellung unter Bildung einer Lücke (11) in einen bis in den Bereich der Anschlageinrichtung (6, 45) reichenden Stapel (4) einfahrbar und unter Mitnahme der so abgetrennten Stapelstange (8) über die Anschlageinrichtung (6, 45) hinaus verfahrbar ist, und wobei das zweite Arbeitsorgan als Reststapelstütze (10) ausgebildet ist, die im hinteren Bereich des Trenn- und Ausstoßschiebers (9) in die von diesem gebildete Lücke (10) einfahrbar und mit Stapelbildungsgeschwindigkeit höchstens bis zur Anschlageinrichtung (6, 45) verschiebbar ist.

3. Vorrichtung nach Anspruch 2, **dadurch gekennzeichnet**, daß der Trenn-und Ausstoßschieber (9) von oben und die Reststapelstütze (10) von unten in den Stapel (4) einfahrbar sind.

4. Vorrichtung nach einem der voranstehenden Ansprüche, **dadurch gekennzeichnet**, daß der Stapeltisch (2) einlaufseitig von seitlichen Bürsten (5) flankiert ist.

5. Vorrichtung nach einem der voranstehenden Ansprüche, **dadurch gekennzeichnet**, daß der Stapeltisch (2) in Vorschubrichtung ansteigend (a) angeordnet ist.

6. Vorrichtung nach einem der voranstehenden Ansprüche, **dadurch gekennzeichnet**, daß die Anschlageinrichtung (6, 45) als Anschlagklappeneinrichtung (6) ausgebildet ist und zwei um jeweils eine vertikale, seitliche Achse, vorzugsweise entgegen der Kraft einer Rückstellfeder (6b) verschwenkbare Klappen (6a) aufweist und der Einlaufschacht (30) durch einen in Stapelvorschubrichtung vorderen, festen Anschlag (31) begrenzt wird.

7. Vorrichtung nach einem der Ansprüche 1 bis 5, **dadurch gekennzeichnet**, daß die Anschlageinrichtung (6, 45) als linear in Stapelvorschubrichtung bis über den Bereich des Stempels (34) hinaus zu einer Endstellung (47) verfahrbarer Stapelanschlag (45) ausgebildet ist.

8. Vorrichtung nach einem der Ansprüche 2 bis 7, **dadurch gekennzeichnet**, daß der Trenn- und Ausstoßschieber (9) zu seiner Spitze (15) hin keilförmig verjüngt ausgebildet und an dieser Spitze (15) mit einer Rolle (16) versehen ist, die um eine zur Ebene des Stapeltisches parallele und zur Stapelvorschubrichtung senkrechte Achse drehbar antreibbar ist.

9. Vorrichtung nach Anspruch 8, **dadurch gekennzeichnet**, daß der Trenn-und Ausstoßschieber (9) mehrere mit Abstand nebeneinander angeordnete Leisten (14) aufweist, die außerhalb ihrer keilförmigen Verjüngung vorzugsweise parallele Flanken aufweisen.

10. Vorrichtung nach einem der Ansprüche 8 oder 9, **dadurch gekennzeichnet**, daß die Rolle (16) nur im mittleren Bereich des Trenn- und Ausstoßschiebers (9) angeordnet ist.

11. Vorrichtung nach einem der Ansprüche 8 bis 10, **dadurch gekennzeichnet**, daß die Rolle (16) umfangsseitig einen Friktionsbelag (19) aufweist.

12. Vorrichtung nach einem der Ansprüche 8 bis 11, **dadurch gekennzeichnet**, daß die Rolle (16) zwei seitliche Bunde aufweist, die durch einen mittleren Einstich voneinander getrennt sind, auf dem ein Riemen (18) läuft, der durch einen auf dem Trenn- und Ausstoßschieber (9) angebrachten Motor (17) antreibbar ist.

13. Vorrichtung nach einem der Ansprüche 2 bis 12, **dadurch gekennzeichnet**, daß der Trenn- und Ausstoßschieber (9) und die Reststapelstütze (10) jeweils einen Einfahrschlitten (20 bzw. 24) aufweisen, der auf einer zugeordneten, vertikalen Führung (21 bzw. 25) aufgenommen ist, die ihrerseits an einem jeweils zugeordneten Verschiebeschlitten (22 bzw. 26) befestigt ist, der auf einer zugeordneten, horizontalen Führung (23 bzw. 27) aufgenommen ist, wobei die dem Trenn- und Ausstoßschieber zugeordnete, horizontale Führung (23) über die Anschlageinrichtung (6, 45) hinaus und die der Reststapelstütze (10) zugeordnete, horizontale Führung (27) zumindest bis zur Anschlageinrichtung (6, 45) reicht.

14. Vorrichtung nach einem der Ansprüche 2 bis 13, **dadurch gekennzeichnet**, daß die Reststapelstütze (10) als vorzugsweise rechenartiger Schieber ausgebildet ist, dessen Dicke kleiner als die Dicke des Trenn- und Ausstoßschiebers (9) ist.

15. Vorrichtung nach einem der voranstehenden Ansprüche, **dadurch gekennzeichnet**, daß die Bodenklappeneinrichtung (33) zwei seitliche, jeweils um eine horizontale Achse vorzugsweise entgegen der Kraft einer Rückstellfeder (33b) schwenkbare Klappen (33a) aufweist, die im aufgeklappten Zustand in die darunter plazierte Box (28) eingreifen.

16. Vorrichtung nach einem der voranstehenden Ansprüche, **dadurch gekennzeichnet**, daß die seitlichen Führungen (32) des Einlaufschachts (30) einstellbar sind.

17. Vorrichtung nach einem der voranstehenden Ansprüche, **dadurch gekennzeichnet**, daß der Boxenaufnahmetisch (35) einen die Boxenposition bestimmenden festen Anschlag (36) aufweist und mit einer quer hierzu bewegbaren Abräumeinrichtung (37, 38) versehen ist.

18. Vorrichtung nach Anspruch 17, **dadurch gekennzeichnet**, daß die Abräumeinrichtung ein unterhalb des Boxenaufnahmetisches (35) angeordnetes, antreibbares Umlauforgan (37) aufweist, welches mit durch zugeordnete Schlitze des Boxenaufnahmetisches (35) hindurchgreifenden Mitnehmern (38) versehen ist.

19. Vorrichtung nach einem der voranstehenden Ansprüche, **dadurch gekennzeichnet**, daß den Boxenaufnahmetisch (35) ein neben diesem auf der seinem festen Anschlag (36) gegenüberliegenden Seite angeordnetes, mit Boxen (28) befüllbares Magazin (39) zugeordnet ist, das mit einer Ladeeinrichtung versehen ist, durch die der Boxenaufnahmetisch (35) beaufschlagbar ist.

20. Vorrichtung nach Anspruch 19, **dadurch gekennzeichnet**, daß die Ladeeinrichtung ein in Verlängerung des Boxenaufnahmetisches (35) angeordnetes, antreibbares Umlauforgan (40) aufweist, das von einem Stempel (43) durchsetzbar ist, der in einen an seiner Unterseite vom Umlauforgan (40) begrenzten Boxenaufnahmeschacht (41) einfahrbar ist, welcher oberhalb des Umlauforgans (40) mit quer zum Stempel (43) ein- und ausrückbaren Anschlagschiebern (42) versehen ist.

21. Vorrichtung nach einem der voranstehenden Ansprüche, **dadurch gekennzeichnet**, daß jedes einlaufende Kuvert (58) durch den kleiner als die Kuverthülle ausgebildeten Transportschacht begrenzt, durch die Umlaufbänder 55 und 56 durchbogen und somit an den Kanten transportiert werden kann.

## Claims

1. A device for introducing into a tub-shaped box (28) envelopes which
are packed closely one behind the other, having a stacker-table (2) which defines a first plane and is arranged after a vertical stacker (1) and with which is associated a column-forming and removing equipment exhibiting working members (9, 10) movable in the direction lengthwise to the table and across it, and a filler station (29) arranged after the stacker-table (2), **characterized in that**
the filler station (29) is arranged in prolongation of the stacker table (2) after a stop-equipment (6, 45) releasable in the direction of the stack feed and exhibits an entry shaft (30) into which a plunger (34) may be run nearly transversely to the direction of the stack feed, the said entry shaft (30) being bounded at the side remote from the plunger by a flap equipment (33) which opens under load in the direction of the plunger feed and is held up by a receiver table (35) for the box (28), arranged in a second plane.

2. A device as in Claim 1, **characterized in that**
the column-forming and removing equipment exhibits exactly two working members, the first working member being made as a separator and ejector slider (9) which in a rear end position near the stacker may be run into a stack (4) reaching up to the region of the stop equipment (6, 45), to make a gap (11) in it, and which my be run beyond the stop equip ment (6, 45), taking with it the column (8) of stack thus separated, the second working member being made as a support (10) for the rest of the stack, which may be run in the rear region of the separator and ejector slider (9) into the gap (11) formed by the latter and shifted at the speed of stack formation at most up to the stop equipment (6, 45).

3. A device as in Claim 2, **characterized in that**
the separator and ejector slider (9) may be run into the stack (4) from above and the support (10) for the rest of the stack from below.

4. A device as in one of the preceding Claims, **characterized in that**
the stacker table (2) is flanked by lateral brushes (5) next the entry.

5. A device as in one of the preceding Claims, **characterized in that**
the stacker table (2) is arranged with a slope up (a) in the direction of feed.

6. A device as in one of the preceding Claims, **characterized in that**
the stop equipment (6, 45) is made as a hinged stop equipment (6) and exhibits two flaps (6a) each able to swivel about a vertical axis at the side, preferably against the force of a return spring (6b), and the entry shaft (30) is bounded by a fixed stop (31) at the front in the direction of the stack feed.

7. A device as in one of the Claims 1 to 5, **characterized in that**
the stop equipment (6, 45) is made as a stack stop (45) able to travel linearly in the direction of the stack feed beyond the region of the plunger (34) up to an end position (47).

8. A device as in one of the Claims 2 to 7, **characterized in that**
the separator and ejector slider (9) is made in the shape of a wedge tapering in to its tip (15) and at this tip (15) is provided with a roller (16) which may be driven in rotation about an axis parallel with the plane of the stacker-table (2) and perpendicular to the direction of the stack feed.

9. A device as in Claim 8, **characterized in that**
the separator and ejector slider (9) exhibits a number of laths (14) arranged side by side at intervals, which preferably exhibit parallel flanks outside their wedge-shaped taper.

10. A device as in one of the Claims 8 or 9, **characterized in that**
the roller (16) is arranged only in the middle region of the separator and ejector slider (9).

11. A device as in one of the Claims 8 to 10, **characterized in that**
the roller (16) exhibits circumferentially a friction coating (19).

12. A device as in one of the Claims 8 to 10, **characterized in that**
the roller (16) exhibits two collars at the sides, which are separated from one another by a central recess upon which runs a belt (18) which may be driven by a motor (17) fitted to the separator and ejector slider (9).

13. A device as in one of the Claims 2 to 12, **characterized in that**
the separator and ejector slider (9) and the support (10) for the rest of the stack respectively exhibit entry carriages (20 and 24) which are received on associated vertical guides (21 and 25) which in turn are fastened, each to an associated shifter carriage (22 and 26) which is received on an associated horizontal guide (23 and 27), with the horizontal guide (23) associated with the separator and ejector slider reaching beyond the stop equipment (6, 45) and the horizontal guide (27) associated with the support (10) for the rest of the stack reaching at least up to the stop equipment (6, 45).

14. A device as in one of the Claims 2 to 13, **characterized in that**
the support (10) for the rest of the stack is made as a slider which is preferably like a rake and the thickness of which is less than the thickness of the separator and ejector slider (9).

15. A device as in one of the preceding Claims, **characterized in that**
the bottom flap equipment (33) exhibits two flaps (33a) at the sides, which are able, each to swivel about a horizontal axis preferably against the force of a return spring (33b), and which in the folded up state engage in the box (28) placed underneath.

16. A device as in one of the preceding Claims, **characterized in that**
the guides (32) at the sides of the entry shaft (30) are adjustable.

17. A device as in one of the preceding Claims, **characterized in that**
the box-receiver table (35) exhibits a fixed stop (36) which determines the position of the box and is provided with a removing equipment (37, 38) movable transversely thereto.

18. A device as in Claim 17, **characterized in that**
the removing equipment exhibits a drivable rotary member (37) which is arranged underneath the box-receiver table (35) and is provided with dogs (38) which engage through associated slots in the box-receiver table (35).

19. A device as in one of the preceding Claims, **characterized in that**
with the box-receiver table (35) is associated a magazine (39) which is arranged next it on the side opposite its fixed stop (36) and able to be filled with boxes (28), being provided with a loading equipment through which the box-receiver table (35) may be acted upon.

20. A device as in Claim 19, **characterized in that**
the loading equipment exhibits a drivable rotary member (40) which is arranged in prolongation of the box-receiver table (35) and may be traversed by a plunger (43) which may be run into a box-receiver shaft (41) which is provided above the rotary member (40) with stop sliders (42) which my be inserted and retracted transversely to the plunger (43).

21. A device as in one of the preceding Claims, **characterized in that**
each envelope (58) which runs in may be confined by the transport shaft being made smaller than the actual envelope and then be bowed by the revolving belts 55 and 56 and hence transported at the edges.

## Revendications

1. Dispositif pour introduire des enveloppes empilées sur leur chant dans un bac (28) en forme de cuvette, avec une table d'empilage (2) qui est disposée à la suite d'une empileuse verticale (1) et qui définit un premier plan, et à laquelle est associé un dispositif de formation et d'évacuation de piles partielles qui présente des organes de travail (9, 10) mobiles dans la direction longitudinale de la table et en direction transversale, et avec un poste de remplissage (29) disposé à la suite de la table d'empilage (2), **caractérisé** en ce que le poste de remplissage (29) est disposé dans le prolongement de la table d'empilage (2) et à la suite d'un dispositif de butée (6, 45) pouvant être dégagé dans la direction d'avancement de la pile, et il présente un puits d'entrée (30), dans lequel peut être introduit un piston (34) mobile environ transversalement à la direction d'avancement de la pile et qui est délimité, sur le côté opposé au piston, par un dispositif à volets (33) s'ouvrant sous une sollicitation dans la direction d'avancement de la pile, dispositif en dessous duquel se trouve une table réceptrice (35), disposée dans un second plan, pour le bac (28)

2. Dispositif selon la revendication 1, **caractérisé** en ce que le dispositif de formation et d'évacuation de piles partielles présente précisément deux organes de travail, le premier organe de travail étant réalisé sous forme de tiroir de séparation et d'évacuation (9), qui, dans une position finale arrière proche de l'empileuse, peut être introduit dans une pile (4) s'étendant jusque dans la région du dispositif de butée (6, 45), en y formant une lacune (11), et qui, en entraînant avec lui la pile partielle (8) ainsi formée, peut être déplacé au-delà du dispositif de butée (6, 45), et le second organe de travail étant réalisé sous forme de support de pile résiduelle (10), qui peut être introduit, dans la région arrière du tiroir de séparation et d'évacuation (9), dans la lacune (11) formée par ce dernier, et qui peut être déplacé, à la vitesse de formation de la pile, au plus jusqu'au dispositif de butée (6, 45).

3. Dispositif selon la revendication 2, **caractérisé** en ce que le tiroir de séparation et d'évacuation (9) peut être introduit dans la pile (4) par le haut, et le support de pile résiduelle (10) par le bas.

4. Dispositif selon une des revendications précédentes, **caractérisé** en ce que la table d'empilage (2) est flanquée, sur son côté d'entrée, de brosses latérales (5).

5. Dispositif selon une des revendications précédentes, **caractérisé** en ce que la table d'empilage (2) est disposée avec une pente ascendante (a) dans la direction d'avancement.

6. Dispositif selon une des revendications précédentes, **caractérisé** en ce que le dispositif de butée (6, 45) est réalisé sous forme de dispositif à volets de butée (6) et présente deux volets (6a) qui peuvent être pivotés autour d'un axe latéral vertical respectif, de préférence à l'encontre de la force d'un ressort de rappel (6b), et le puits d'entrée (30) est délimité, à l'avant dans la direction d'avancement de la pile, par une butée fixe (31).

7. Dispositif selon une des revendications 1 à 5, **caractérisé** en ce que le dispositif de butée (6, 45) est réalisé sous la forme d'une butée de pile (45), qui peut être déplacée linéairement dans la direction d'avancement de la pile jusqu'à une position finale (47) située au-delà de la région du piston (34).

8. Dispositif selon une des revendications 2 à 7, **caractérisé** en ce que le tiroir de séparation et d'évacuation (9) est configuré en se rétrécissant en forme de coin en direction de sa pointe (15), et il est pourvu sur cette pointe (15) d'un galet (16), qui peut être entraîné en rotation autour d'un axe parallèle au plan de la table d'empilage et perpendiculaire à la direction d'avancement de la pile.

9. Dispositif selon la revendication 8, **caractérisé** en ce que le tiroir de séparation et d'évacuation (9) présente plusieurs barrettes (14) qui sont disposées à distance les unes à côté des autres et qui, en dehors de leur rétrécissement cunéiforme, présentent de préférence des flancs parallèles.

10. Dispositif selon la revendication 8 ou 9, **caractérisé** en ce que le galet (16) est disposée uniquement dans la région médiane du tiroir de séparation et d'évacuation (9).

11. Dispositif selon une des revendications 8 à 10, **caractérisé** en ce que le galet (16) présente une garniture de friction (19) sur sa circonférence.

12. Dispositif selon une des revendications 8 à 11, **caractérisé** en ce que le galet (16) présente deux collets latéraux, qui sont séparés l'un de l'autre par un renfoncement médian où passe une courroie (18) qui peut être entraînée par un moteur (17) monté sur le tiroir de séparation et d'évacuation (9).

13. Dispositif selon une des revendications 2 à 12, **caractérisé** en ce que le tiroir de séparation et d'évacuation (9) et le support de pile résiduelle (10) présentent chacun un coulisseau d'introduction (respectivement 20, 24) qui est reçu sur un guide vertical associé (respectivement 21, 25), qui est lui-même fixé sur un coulisseau de translation respectivement associé (22, 26) qui est reçu sur un guide horizontal associé (respectivement 23, 27), le guide horizontal (23) associé au tiroir de séparation et d'évacuation s'étendant au-delà du dispositif de butée (6, 45), et le guide horizontal (27) associé au support de pile résiduelle (10) s'étendant au moins jusqu'au dispositif de butée (6, 45).

14. Dispositif selon une des revendications 2 à 13, **caractérisé** en ce que le support de pile résiduelle (10) est réalisé sous forme de tiroir de préférence du genre râteau, dont l'épaisseur est inférieure à l'épaisseur du tiroir de séparation et d'évacuation (9).

15. Dispositif selon une des revendications précédentes, **caractérisé** en ce que le dispositif à volets de fond (33) présente deux volets latéraux (33a), qui peuvent être respectivement pivotés autour d'un axe horizontal, de préférence à l'encontre de la force d'un ressort de rappel (33b), et qui, à l'état ouvert, s'engagent dans le bac (28) placé en dessous.

16. Dispositif selon une des revendications précédentes, **caractérisé** en ce que les guides latéraux (32) du puits d'entrée (30) sont réglables.

17. Dispositif selon une des revendications précédentes, **caractérisé** en ce que la table réceptrice de bac (35) présente une butée fixe (36) déterminant la position du bac, et est pourvue d'un dispositif d'évacuation (37, 38) à déplacement transversal.

18. Dispositif selon la revendication 17, **caractérisé** en ce que le dispositif d'évacuation présente un organe circulant (37) disposé en dessous de la table réceptrice de bac (35) et pouvant être entraîné, organe qui est pourvu d'entraîneurs (38) qui traversent des fentes associées de la table réceptrice de bac (35).

19. Dispositif selon une des revendications précédentes, **caractérisé** en ce qu'un magasin (39) pouvant être rempli de bacs (28) est associé à la table réceptrice de bac (35), magasin qui est disposé à côté de cette dernière sur le côté opposé à sa butée fixe (36) et qui est pourvu d'un dispositif de chargement qui permet d'alimenter la table réceptrice de bac (35).

20. Dispositif selon la revendication 19, **caractérisé** en ce que le dispositif de chargement présente un organe circulant (40) disposé dans le prolongement de la table réceptrice de bac (35) et pouvant être entraîné, organe qui peut être traversé par un piston (43) qui peut être introduit dans un puits récepteur de bacs (41), qui est délimité sur son côté inférieur par l'organe circulant (40) et qui est pourvu, au-dessus de l'organe circulant (40), de tiroirs de butée (42) pouvant être engagés et dégagés transversalement au piston (43).

21. Dispositif selon une des revendications précédentes, **caractérisé** en ce que chaque enveloppe entrante (58) peut être bornée par le puits de transport réalisé plus petit que le pourtour de l'enveloppe, ployée par les bandes circulantes (55, 56), et ainsi transportée sur ses flancs.
